# FASCICULE DE BREVET EUROPEEN

(11) **EP 0 161 988 B1**
(45) Date de publication et mention de la délivrance du brevet: **10.08.1988**
(21) Numéro de dépôt: 85400879.4
(22) Date de dépôt: 06.05.1985
(51) Int. Cl.: B65H 45/18, B41F 13/56

(54) **Dispositif de réglage automatique du ralentissement du cahier avant pliage dans les plis d'équerre de plieuses de presse à imprimer**
Vorrichtung zur automatischen Steuerung der Verzögerung von Heften, bevor sie von einer Falteinrichtung an einer Druckmaschine gefaltet werden
Automatic device for the retarding of a booklet before being rectangularly folded in a folder of a printing machine

(30) Priorité: 07.05.1984 FR 8407024
(43) Date de publication de la demande: 21.11.1985
(73) Titulaire: HARRIS-MARINONI S.A., F-60160 Montataire (FR)
(72) Inventeur: Reponty, André, F-60270 Gouvieux (FR)
(74) Mandataire: Rinuy, Santarelli

(56) Documents cités:
- CH-A- 325 105
- DE-B- 1 282 029
- FR-A- 2 535 299
- GB-A- 968 486
- GB-A- 1 356 519

## Description

L'invention se rapporte à un dispositif de réglage automatique du ralentissement du cahier avant pliage dans les plis d'équerre de plieuses de presse à imprimer.

Le système de pliage à pli d'équerre est bien connu des constructeurs de plieuses pour presses à imprimer à bobines.

Il consiste à réaliser un pli supplémentaire sur. , un cahier déjà coupé et plié et transporté vers le poste de pliage entre deux jeux de courroies. Un dispositif de ralentissement du cahier avant pliage est généralement prévu pour le freiner lorsqu'il arrive dans le poste pli d'équerre. On connaît notamment un dispositif de ralentissement comprenant des brosses de freinage du cahier un dispositif décrit dans la demande EP-A-0 130 868, compris dans l'art antérieur selon l'article 54(3) CBE et appartenant à la demanderesse, où une force de succion agit sur le cahier; ou un dispositif utilisant une avance de phase du couteau par rapport à l'arrivée en butée du cahier (voir les figures 1 et 2 des dessins annexés).

Le cahier (1) à plier est amené au poste de pliage entre deux jeux de courroies de transport (2) et (3). Les courroies (2), placées sous le cahier, coopèrent avec les courroies (3) placées dessus pour entraîner le cahier (1) vers la butée (4). Cette butée (4) est entaillée au droit des courroies (2) et (3) pour leur livrer passage.

Le cahier (1) par contre s'arrête sur la butée (4) qu'il ne peut franchir. Deux rouleaux de pliage (5) tournant en sens opposé, sont placés sous la table (6) qui est entaillée en son centre pour livrer passage au cahier (1) en cours de pliage.

Un couteau alternatif (7) monté oscillant au-dessus des rouleaux de pliage (5) et disposé de telle façon que son arête soit parallèle aux génératrices de contact des rouleaux (5) permet d'introduire le cahier entre les rouleaux (5).

Le couteau est articulé autour d'un axe (8), parallèle à celui des rouleaux (5) et reçoit un mouvement d'oscillation d'un mécanisme de bielle et manivelle (9) et (10). La rotation de ce système bielle et manivelle est assurée par la chaîne cinématique suivante couple conique (11 et 12), engrenages hélicoïdaux 113 et 14), (15 et 16).

L'engrenage (16) est entraîné en rotation par l'arbre (17), lié à la commande de la plieuse, de telle façon qu'à chaque cahier produit, l'arbre (17) fasse un tour.

On conçoit que si les couples d'engrenages (15 et 16) d'une part, (13 et 14) d'autre part et (11 et 12), enfin sont tous trois au rapport 1/1, le couteau (7) fera une oscillation pour chaque cahier délivré.

Le blocage d'un maneton (9) sur son arbre est réalisé de telle sorte que le couteau (7) touche le cahier à plier (1), sensiblement au moment où celui-ci atteint la butée fixe (4).

La position axiale des engrenages hélicoidaux (14) et (15), solidaires entre eux, est déterminée par un système vis écrou. La vis (18) est arrêté en translation au bâti, mais libre de tourner. Elle se visse dans l'écrou (19), arrêté en rotation mais libre axialement et qui donc, par l'intermédiaire d'un roulement à billes (20) déplace axialement le train d'engrenages hélicoïdaux (14) et (15).

L'ensemble du système de déplacement axial du couple d'engrenages intermédiaires hélicoïdaux (14) et (15) permet de faire varier la phase du couteau de pliage (7) par rapport à l'instant d'arrivée du cahier (1) sur la butée (4).

En effet un déplacement axial de l'engrenage (15), vers la droite par exemple, provoque une rotation de l'engrenage (14) et donc de l'engrenage (13). Mais le déplacement de l'engrenage (14) vers la droite provoque une rotation supplémentaire de l'engrenage (13) qui, étant dans le même sens que la première, s'additionne à celle-ci.

Ce système est bien connu des hommes de l'art qui l'utilisent de façon courante pour réaliser un réglage de phase, de course limitée.

On conçoit que le cahier (1), dans son déplacement vers la butée (4), pincé entre les jeux de courroies (2) et (3), est freiné lorsque le couteau (7) le touchant, l'oblige à venir frotter sur la table (6), puis les rouleaux (5).

L'ajustement de la phase du couteau (7) par rapport à l'arrivée en butée du cahier (1) permet, précisément, de faire toucher le couteau (7) sur le cahier, à une distance de la butée (4) plus ou moins grande et ceci alors que la plieuse fonctionne.

Si le couteau (7) touche le cahier (1) alors que celui-ci est très éloigné de la butée (4) (avance du couteau importante), le cahier n'atteint jamais la butée (4) car il est plié "au vol" par les rouleaux (5 - 5) avant de l'avoir atteinte.

Par contre, si l'avance du couteau est faible ou nulle, c'est-à-dire si le cahier (1) atteint la butée (4) de plein fouet et sans avoir été freiné par l'action du couteau (7) et de la table (6), le cahier se trouve déformé ou même déchiré dans son choc sur la butée (4) lorsque la plieuse fonctionne à grande vitesse.

Le but de la présente invention est de rendre automatique le réglage des dispositifs de ralentissement du cahier avant pliage.

On connaît déjà des systèmes de réglage de la phase des plis d'équerre. Ces systèmes comportent deux détecteurs de passage du cahier, l'un faisant plus d avance et l' autre en faisant moins. Ces dispositifs éliminent le pliage sur butée et sont, donc, de peu d'intérêt car le pliage réalisé "au vol" se fait de travers.

La présente invention vise un automatisme qui permet de régler l'avance du couteau pour que le cahier à plier atteingne "juste" la butée (4) quels que soient le grammage du cahier la pagination; ou les diverses forces de freinage que l'on peut lui appliquer brosses, dépression; et quelle que soit la vitesse de la machine.

L'invention propose un dispositif de réglage automatique de l'intensité de l'effet de freinage exerce sur le cahier, qui se caractérise en ce qu'il comporte :
- un seul détecteur d'arrivée du cahier sur une butée du dispositif pli d'équerre, délivrant une impulsion toutes les fois que cette arrivée se produit;
   - un relais temporisé relié audit détecteur dont il reçoit les impulsions, comportant un premier et un deuxième contacts dont l'un est ouvert quand l'autre est fermé, la fermeture dudit premier contact étant déclenchée lorsque deux impulsions successives en provenance du détecteur se succèdent avec une durée inférieure à une durée de temporisation prédéterminée tandis que lorsque deux impulsions se succèdent avec une durée supérieure à cette durée prédéterminée c'est la fermeture dudit deuxième contact qui est déclenchée;
   - une première chaîne à relais pour actionner les moyens de commande de l'intensité de l'effet de freinage dans le sens d'un accroissement de cet effet, comportant :
   - ledit premier contact qui commande cette première chaîne,
   - un bouton-poussoir de validation de cette première chaîne,
   - et en parallèle un bouton-poussoir que comporte le pupitre de commande de la presse pour augmenter la vitesse de celle-ci et un contact d'auto-maintien dudit relais de cette première chaîne;
   - et une deuxième chaîne à relais pour actionner les moyens de commande de l'intensité de l'effet de freinage dans le sens d'une diminution de cet effet, Comportant ledit deuxième contact qui commande cette deuxième chaîne.

Lorsqu on appuie sur l'un des boutons-poussoirs de la première chaîne (bouton de validation ou pour augmenter la vitesse de la presse), le cahier est automatiquement mis "juste" en butée.

D'autres caractéristiques et avantages de la présente invention ressortiront de la description qui va suivre, faite en regard des dessins annexés sur lesquels :
- les figures 1 et 2 sont des vues respectivement en plan et en élévation d'un système connu d'avance de la phase des plis d'équerre muni d'un dispositif de réglage selon l'invention;
- la figure 3 est le schéma électrique d'un dispositif de réglage selon l'invention;
- les figures 4 et 5 sont des vues respectivement en élévation latérale et en plan d'un réglage de ralentissement exercé sur une dépression.

La vis (18) représentée sur la figure 1 est liée par des engrenages (21) et (22) à un moteur électrique (23). L'écrou (19) est en outre muni de contacts de fin de course (24) et 125) qui limitent la course de cet écrou et le déplacement axial des engrenages (14) et (15).

Le moteur (23) est commandé électriquemenet par un coffret de commande (26), auquel sont également reliés les contacts de fin de course (24) et (25).

Une cellule photo-électrique (27), placée dans une encoche de la butée du pli d'équerre (4) donne un signal toutes les fois que le cahier (1 en cours de pliage, atteint la butée (4). Cette cellule est, elle aussi, reliée au coffret de commande (26) qui reçoit, en outre par un conducteur (28) un signal pendant tout le temps où le conducteur de presse appuie sur le bouton "+ vite" au pupitre de commande de la presse pour augmenter la vitesse de la presse.

Le principe du dispositif de réglage automatique selon l'invention est le suivant (Fig. 3) :

Un amplificateur relais temporisé (29) qui est muni d'un contact à la fermeture (30) et d'un contact à l'ouverture (31) reçoit les impulsions en provenance de la cellule photo-électrique (27), qui délivre une impulsion toutes les fois qu'un cahier, en cours de pliage, atteint la butée (4).

Ce relais est réarmé, chaque fois, si les impulsions se succèdent avec une période inférieure à sa durée de réglage "t". Il délivre, dans ce cas, un signal permanent "cahier en butée".

Dans le cas contraire, il délivre un signal "cahier non en butée". Le signal "cahier en butée" provoque l'arrêt de la rotation du moteur (23) de réglage de phase dans le sens "moins d'avance". Le signal "cahier non en butée" provoque la rotation du moteur dans le sens "moins d'avance".

En outre, lorsque le conducteur de presse appuie sur le bouton "+ vite" au pupitre de commande de la presse, ou sur un bouton "mise en butée automatique" lors que le cahier est en butée, le moteur de réglage de phase (23) tourne dans le sens "plus d'avance" jusqu'à ce que le cahier ne soit plus en butée. Lorsque le cahier n'est plus en butée, le moteur de réglage de phase se remet en marche dans le sens "moins d'avance" pour ramener le cahier juste en butée.

Le dispositif selon l'invention comprend, en outre, deux chaînes différentes de commande du moteur de réglage de phase (23).

Une chaîne de commande dans le sens "plus d'avance" comprenant un relais (K 1) et ledit contact (30).

Une chaîne de commande dans le sens "moins d'avance" comprenant un relais (K 2) et ledit contact (31).

La chaîne à relais (K 1) de commande du moteur de phase (23), dans le sens "plus d'avance", comprend :
. Un contact (32) de verrouillage électrique du relais (K 2) ;
. Un contact de fin de course "plus d'avance" (33);
. Un inverseur "autommatique-manuel" (34) ;
. En parallèle, le bouton-poussoir "+ vite" (35) du pupitre de commande de la presse, et un contact (36) d'auto-maintien du relais (K 1);
. Le bouton "mise en butée automatique" (37) dudit pupitre ; et
. Le contact (30) de "cahier en butée".
La chaîne à relais (K 2 de commande du moteur de phase (23) dG: le sens "moins d'avance", comprend .
. Un contact (38) de verrouillage électrique du relais (K 1);
. Un contact de fin de course "moins d'avance" (39);
. Un inverseur "automatique-manuel" (40) ; et
. Le contact (31) de "cahier non en butée".

En outre, si l'on désire obtenir un fonctionnement en mode manuel, il suffit d'inverser les contacts (34) et (40) et de commander le moteur de phase par des boutons-poussoirs (41A), "moins sur butée" et (41 B) "plus sur butée". Un voyant (42) permet, dans ce cas, à l'opérateur, d'apprécier le fait que le cahier vient ou ne vient pas en butée.

Le fonctionnement peut être résumé comme suit:

Lorsque la machine est en fonctionnement et que le cahier ne vient pas en butée, le contact (31) est fermé et le moteur de phase tourne dans le sens où il met moins d'avance. Comme l'on met moins d'avance au pliage, le cahier va venir plus en butée jusqu'à ce que la cellule le voit et arrête le moteur de phase en ouvrant le contact (31).

Si en cours de marche de la machine, l'opérateur agit sur le bouton "+ vite" (35), alors que le cahier est en butée et que le moteur n'est pas en fin de course, le relais (K 1) de commande du moteur de phase va monter et s'auto- alimenter par son contact (36), faisant plus d'avance jusqu'à ce que la cellule, ne voyant plus le cahier, ouvre le contact (30) et ferme le contact (31).

On voit que ce système règle toujours le cahier "juste" en butée.

Des variantes peuvent être apportées à l'invention ci-dessus dont la description n'a été donnée qu'à titre purement indicatif, sans pour autant, sortir du cadre de l'invention.

C'est ainsi que le détecteur d'arrivée en butée peut être, une cellule photo-électrique comme décrit ci-dessus, qu'elle soit du type à transmission ou du type à réflexion, ou encore du genre pneumatique fluidique ou même un simple contact électrique ou encore un détecteur piezo- électrique ou capacitif ou tout autre genre de contact.

De même, le mécanisme du pli d'équerre peut être du type bien connu dit "à moulinet", dans lequel le couteau ou lame décrit une hypocycloïde à deux rebroussements.

Enfin, la réalisation du déphasage peut se faire également par train epicycloidal ou par réducteur différentiel harmonique, au lieu du système à déplacement axial d'engrenages en chevrons, sans pour autant sortir du cadre de la présente invention.

Les figures 4 et 5 représentent un mode de ralentissement du cahier réalisé par action sur une force de succion agissant sur le cahier, comme cela est décrit dans le brevet EP-A-0 130 868 au nom la demanderesse.

Une soufflante (45) réalise une dépression dans deux boîtes (46) situées sous la table de pli d'équerre (6) et s'appliquant au cahier (1) par une série de trous (47) percés dans la table.

Le papillon (43) monté en "by pass" et commandé par un moteur (44) est sous le contrôle de l'automatisme (26) suivant une action par "plus de dépression" et par "moins de dépression".

Dans ce cas, la commande de l'avance est manuelle.

On peut également asservir des brosses de freinage du cahier, brosses qui sont habituellement montées près de la butée, au contact du cahier, à la commande de l'automatisme (26).

L'action se fait par "brosses plus serrées" et par "brosses moins serrées".

## Revendications

1. Dispositif de réglage automatique de l'intensité du freinage exercé sur un cahier pour le ralentir avant pliage dans un dispositif pli d'équerre d'une plieuse de presse à imprimer, ce dispositif pli d'équerre comportant des moyens de freinage munis de moyens de commande de l'intensité de l'effet de freinage, dispositif de réglage automatique caractérisé en ce qu'il comporte :
- un seul détecteur (27) d'arrivée du cahier (1) sur une butée (4) du dispositif pli d'équerre, délivrant une impulsion toutes les fois que cette arrivée se produit;
- un relais temporisé (29) relié audit détecteur (27) dont il recoit les impulsions, comportant un premier et un deuxième contacts (30, 31) dont l'un est ouvert quand l'autre est fermé, la fermeture dudit premier contact (30) étant déclenchée lorsque deux impulsions successives en provenance du détecteur (27) se succèdent avec une durée inférieure à une durée de temporisation prédéterminée tandis que lorsque deux impulsions se succèdent avec une durée supérieure à cette durée prédéterminée c'est la fermeture dudit deuxième contact (31) qui est déclenchée;
- une première chaîne à relais (K1) pour actionner les moyens de commande de l'intensité de l'effet de freinage (18,43) dans le sens d'un accroissement de cet effet, comportant :
. ledit premier contact (30) qui commande cette première chaîne,
. un bouton-poussoir (37) de validation de cette première chaîne,
. et en parallèle un bouton-poussoir (35 ) que comporte le pupitre de commande de la presse pour augmenter la vitesse de celle-ci et un contact (36) d'auto-maintien dudit relais (K1) de cette première chaîne:
- et une deuxième chaîne relais (K2) pour actionner les moyens de commande de l'intensité de l'effet de freinage dans le sens d'une diminution de cet effet, comportant ledit deuxième contact (31) qui commande cette deuxième chaîne.

2. Dispositif selon la revendication 1 caractérisé en ce que la première chaîne comporte en outre un inverseur (34) et un bouton-poussoir (41A) cet inverseur permettant de substituer ce bouton-poussoir à une sous-chaîne comportant ledit premier contact (30), lesdits boutons-poussoirs de validation (37) et pour augmenter la vitesse de la presse (35) et ledit contact d'auto-maintien (36); et en ce que la deuxième chaîne comporte en outre un inverseur (40) et un bouton-poussoir (41 B) cet inverseur permettant de substituer ce bouton-poussoir audit deuxième contact.

3. Dispositif selon l'une quelconque des revendications 1 ou 2, caractérisé en ce qu'il comporte un voyant (42) commandé par la fermeture dudit second contact (31).

4. Dispositif selon l'une quelconque des revendications 1 à 3, caractérisé en ce que chacune desdites chaînes comporte un contact de verrouillage électrique (32, 38) du relais de l'autre chaîne (K1, K2).

5. Dispositif selon l'une quelconque des revendications 1 à 4 caractérisé en ce que chacune desdites chaînes comporte un contact (33, 39) de fin de course du dispositif de commande de l'intensité de l'effet de freinage dans le sens d'une augmentation de l'effet de freinage pour la première chaîne et dans le sens d'une diminution pour la deuxième.

6. Dispositif selon l'une quelconque des revendications 1 à 5, caractérisé en ce que lesdits moyens de freinage sont un dispositif d'avance de la phase d'un couteau de pliage (7) par rapport à l'arrivée en butée d'un cahier à plier (1); et en ce que lesdits moyens de commande de l'intensité de l'effet de freinage comportent un moteur électrique (23).

7. Dispositif selon l'une quelconque des revendications 1 à 5, caractérisé en ce que lesdits moyens de freinage sont réalisés par action d'une force de succion agissant sur le cahier à plier; et en ce que lesdits moyens de commande de l'intensité de l'effet de freinage comportent un papillon (43) commandé par un moteur (44).

8. Dispositif selon l'une quelconque des revendications 1, à 5, caractérisé en ce que lesdits moyens de freinage comportent des brosses destinées à être serrées contre le cahier.

## Patentansprüche

1. Vorrichtung zur automatischen Regelung der auf ein Heft ausgeübten Bremskraft, um dieses vor dem Falten in einer Winkelfalzmaschine einer Druckmaschine abzubremsen, welche Winkelfalzmaschine Bremsmittel in Verbindung mit Mitteln zur Steuerung der Intensität der Bremswirkung aufweist, welche Vorrichtung zur automatischen Regelung dadurch gekennzeichnet ist, daß sie folgendes aufweist:
- einen einzigen Detektor (27) zum Feststellen, wenn ein Heft (1) an einem Anschlag (4) der Winkelfalzmaschine ankommt, der einen Impuls jedesmal dann liefert, wenn eine solche Heftankunft stattfindet;
- ein Verzögerungsrelais (29), das mit dem Detektor (27) verbunden ist, von dem es die Impulse erhält, welches Relais einen ersten und einen zweiten Kontakt (30, 31) aufweist, von denen der erste offen ist, wenn der zweite geschlossen ist, wobei das Schließen des ersten Kontakts (30) dann ausgelost wird, wenn sich zwei aufeinanderfolgende von dem Detektor (27) kommende Impulse sich mit einem Zeitabstand kleiner als eine vorgegebene Verzögerungszeit folgen, während dann, wenn sich zwei Impulse mit einem Zeitabstand größer als dem vorgegebenen Zeitabstand folgen, der zweite Kontakt (31) geschlossen wird;
- eine erste Relaiskette (K1) zum Betätigen der Mittel (18, 43) zur Steuerung der Intensität der Bremswirkung im Sinn einer Bremswirkungs vergrößerung, welche Kette folgendes aufweist:
. den ersten Kontakt (30), der die erste Kette steuert,
. einen Druckschalter (37) zur Freigbe der ersten Kette,
. und, in Parallelschaltung, einen Druckschalter (35) auf dem Steuerpult der Druckmaschine, um die Geschwindigkeit derselben zu erhöhen, sowie einen Selbsthaltekontakt (36) des Relais (K1) der ersten Kette;
- und eine zweite Relaiskette (K2) zum Betätigen der Mittel zur Steuerung der Intensität der Bremswirkung im Sinn einer Bremswirkungsverringerung, welche zweite Kette den zweiten Kontakt (31) aufweist, der die zweite Kette steuert.

2. Vorrichtung nach Anspruch 1, dadurch gekennzeichnet, daß die erste Kette darüberhinaus einen Umschalter (34) und einen Druckschalter (41A) aufweist, welcher Umschalter den Druckschalter an die Stelle einer Unterkette setzen kann, welche Unterkette den ersten Kontakt (30), den Freigabedruckschalter (37), den Druckschalter zur Erhöhung der Geschwindigkeit der Druckmaschine (35) und den Selbsthaltekontakt (36) enthält, und daß die zweite Kette des weiteren einen Umschalter (40) und einen Druckschalter (41 B) aufweist, welcher Umschalter den Druckschalter an die Stelle des zweiten Kontaktes setzen kann.

3. Vorrichtung nach einem der Ansprüche 1 oder 2, dadurch gekennzeichnet, daß sie eine Anzeige (42) aufweist, die durch das Schließen des zweiten Kontaktes (31) angesteuert wird.

4. Vorrichtung nach einem der Ansprüche 1 bis 3, dadurch gekennzeichnet, daß jede der Ketten einen elektrischen Verriegelungskontakt (32, 38) zur elektrischen Verriegelung des Relais der anderen Kette (K1, K2) aufweist.

5. Vorrichtung nach einem der Ansprüche 1 bis 4, dadurch gekennzeichnet, daß jede Kette einen Endschalter (33, 39) für die Einrichtung zur Steuerung der Bremswirkung aufweist, wobei in der ersten Kette der Endschalter für die Bremswirkungserhöhung und in der zweiten Kette der Endschalter für die Verringerung der Bremswirkung liegt.

6. Vorrichtung nach einem der Ansprüche 1 bis 5, dadurch gekennzeichnet, daß die Bremsmittel eine Einrichtung zum Vorvertegeh der Arbeitsphase eines Falzmessers (7) in Bezug auf das Anschlagen eines zu falze sind, und daß die Mittel zur Steuerung der Intensität der Bremswirkung einen elektrischen Motor (23) umfassen.

7. Vorrichtung nach einem der Ansprüche 1 bis 5, dadurch gekennzeichnet, daß die Bremsmittel durch die Wirkung einer Saugkraft auf die zu biegenden Hefte realisiert sind, und daß die Mittel zur Steuerung der Intensität der Bremswirkung ein durch einen Motor (44) betätigtes Klappenventil (43) aufweisen.

8. Vorrichtung nach einem der Ansprüche 1 bis 5, dadurch gekennzeichnet, daß die Bremsmittel Bürsten aufweisen, die gegen das Heft zu pressen sind.

## Claims

1. Device for automatic control of the intensity of braking exercised on a booklet to decelerate it before folding in a device for making rectangular folds in a printing press folder, this device for making rectangular folds including means of braking equipped with means of controlling the intensity of the braking effect, this device for automatic control being characterized in that it comprises :
- a single detector (27) of the arrival of a booklet (1) on a stopping place (4) of the device for making rectangular folds, delivering an impulse every time this arrival produces it;
- a time delay relay (29) connected to the said detector (27) from which it receives the impulses, comprising a first and a second contact (30, 31) one of which is open when the other is closed, the closure of the said first contact (30) being triggered when two successive impulses coming from the detector (27) succeed each other within an interval less than a predetermined time delay, whilst when two impulses succeed each other with an interval longer than this predetermined interval it is the closure of the said second contact (31) which is triggered.
- a first chain with relays (K1) to activate the means of control of the intensity of the braking effect (18, 43) in the sense of increasing this effect, comprising :
the said first contact (30) which commands this first chain,
a push button (37) to validate this first chain,
and, in parallel, a push button (35) which governs the control desk for the press to control its speed and an auto-hold contact (36) of the said relays (K1) of this first chain;
- and a second chain with relays (K2) to activate the means of control of the intensity of the braking effect in the sense of decreasing this effect, comprising the said second contact (31) which commands this second chain.

2. Device according to Claim 1, characterized in that the first chain also comprises a reversing switch (34) and a push button (41A), this reversing switch allowing substitution of this push button for a sub-chain comprising the said first contact (30), the said push buttons used for validation (37) and to increase the speed of the press (35), and the said auto-hold contact (36), and in that the second chain also comprises a reversing switch (40) and a push button (41 B), this reversing switch allowing substitution of this push button for the said second contact.

3. Device according to any one of Claims 1 to 2, characterized in that it comprises an indicator (42) operated by the closure of the said second contact (31).

4. Device according to any one of Claims 1 to 3, characterized in that each of the said chains comprises an interconnecting contact (32, 38) of the relays in the other chain (K1, K2).

5. Device according to any one of Claims 1 to 4, characterized in that each of the said chains comprises a limit switch (33, 39) for the device controlling the intensity of the braking effect, in the sense of increasing the effect of braking by the first chain and in the sense of decreasing it by the second chain.

6. Device according to any one of Claims 1 to 5, characterized in that the said means of braking consist of a device for advancing the phase of the folding knife (7) with respect to the arrival in the stop of a booklet to be folded (1), and in that the said means of controlling the intensity of the braking effect comprise an electric motor (23).

7. Device according to any one of Claims 1 to 5, characterized in that the said means of braking comprise the action of a force of suction acting on the booklet to be folded, and in that the said means of controlling the intensity of the braking effect comprise a butterfly valve (43) controlled by a motor (44).

8. Device according to any one of Claims 1 to 5, characterized in that the said means of braking comprise brushes intended to be squeezed against the booklet.
